# EUROPÄISCHE PATENTSCHRIFT

(11) **EP 2 524 852 B1**
(45) Veröffentlichungstag und Bekanntmachung des Hinweises auf die Patenterteilung: **25.09.2019**
(21) Anmeldenummer: 11166371.2
(22) Anmeldetag: 17.05.2011
(51) Int. Cl.: B61L 1/18

(54) **Verfahren und Vorrichtung zur Überwachung eines Gleisabschnittes**
Method and device for monitoring a section of a rail
Procédé et dispositif de surveillance d'une section de voie ferrée

(43) Veröffentlichungstag der Anmeldung: 21.11.2012
(73) Patentinhaber: Schweizerische Bundesbahnen SBB, 3000 Bern (CH)
(72) Erfinder: Baiker, Stefan, 4059 Basel (CH)
(74) Vertreter: Rutz & Partner

(56) Entgegenhaltungen:
- EP-A2- 0 771 711
- WO-A1-2007/134992
- WO-A1-2007/134995
- FR-A1- 2 731 974
- US-A1- 2008 296 441

## Beschreibung

Die Erfindung betrifft ein Verfahren und eine Vorrichtung zur Überwachung eines Gleisabschnittes, auf dem Schienenfahrzeuge, wie Personenzüge und Güterzüge, verkehren.

Vorrichtungen zur Überwachung eines Gleisabschnittes sind beispielsweise aus [1], R. Hämmerli, Die Grundsätze der Sicherungsanlagen für den Eisenbahnbetrieb, Bd. 1, Schweizerische Bundesbahnen SBB, Februar 1990, bekannt. Auf Seite 277 sind Gleisstromkreise beschrieben, die der automatischen Frei- und Belegtmeldung von Gleisabschnitten dienen. Bei diesen Vorrichtungen werden gegeneinander isolierte Schienen des Gleises in einen Stromkreis einbezogen, in welchem der Unterschied des Widerstandes oder der Impedanz zwischen den beiden Schienen bei freiem oder belegtem Gleis gemessen und ausgewertet wird. Die Zuverlässigkeit der Messung des Zustandes eines Gleisabschnittes ist dabei von verschiedenen Faktoren abhängig, wie dem minimalen Bettungswiderstand des Gleises, dem maximalen Kurzschlusswiderstand bei Belegung des Gleisabschnittes durch Fahrzeugachsen, d.h. dem Grenzwiderstand zwischen den Schienen, der bei den ungünstigsten Verhältnissen als Belegung angezeigt werden muss.

Die bei Belegung resultierende Nebenschlussempfindlichkeit fällt umso günstiger aus, je weiter die Grenzwerte der genannten Widerstände auseinander liegen. Der minimale Bettungswiderstand liegt bei einem Streckengleis bei etwa 2,5 Ohm/km und der maximale Kurzschlusswiderstand liegt bei Gleisabschnitte über 300 m bei etwa 0,5 Ohm. Dabei ist zu beachten, dass die genannten Widerstände von atmosphärischen Verhältnissen beeinflusst werden, welche die Messung nur schon der Belegung des Gleisabschnittes erschweren.

Wie dies in [2], US7, 523, 893 beschrieben ist, können auch die Verschmutzung der Geleise oder ein geringes Gewicht der Schienenfahrzeuge die Messung beeinträchtigen. Zur Vermeidung dadurch resultierender Probleme ist in [2] vorgeschlagen, in Serie zu einem die Schienen verbindenden Shunt-Widerstand einen Schalter vorzusehen, der bei Ankunft eines Schienenfahrzeugs geöffnet wird und ansonsten verschlossen ist. Bei geschlossenem Schalter fliesst der Strom daher durch die erste Schiene, den Shunt-Widerstand und die zweite Schiene zu einer Vorrichtung zur Messung des Stroms, die beispielsweise ein Relais enthält, welches in diesem Gleiszustand angezogen ist.

Sobald der Gleisabschnitt durch ein Schienenfahrzeug belegt wird, öffnet der Schalter, so dass der Strom durch den Shunt-Widerstand unterbrochen wird. Sofern der durch die Radachse und die Räder gebildete Kurzschlusswiderstand genügend tief ist, ändert die Impedanz in Abhängigkeit der Position des Schienenfahrzeugs. Sofern der Kurzschlusswiderstand hingegen zu hoch ist, wird nach dem Öffnen des Schalters eine erhöhte Impedanz gemessen. In beiden Fällen, bei erhöhter und reduzierter Impedanz wird ein Belegtzustand festgestellt. Insgesamt kann ein Belegtzustand daher mit erhöhter Sicherheit festgestellt werden.

In [1], Seite 277, ist zur erforderlichen Sicherheit festgehalten, dass die Freimeldung eines Gleisabschnitts eine Sicherheitsfunktion ist, weshalb eine Freimeldeeinrichtung oft als Ruhestromkreis konzipiert wird. Ein solcher RuheStromkreis reagiert bei Versagen der Anlage, wie Stromausfall, Unterbruch, Schienenbruch, Schienenkurzschluss und Gerätedefekt, mit einer Belegtanzeige und hat im Ereignisfall somit eine betriebshemmende Funktion. Die Korrektheit von Meldungen der Überwachungsvorrichtungen muss daher stets gewährleistet sein.

Gemäss [2] kann durch Überwachung der Änderung der Impedanz und Zeit die Geschwindigkeit des Schienenfahrzeugs ermittelt werden. In Abhängigkeit der Geschwindigkeit des Schienenfahrzeugs wird in der Folge die Position des Schienenfahrzeugs ermittelt. Die Ermittlung präziser und zuverlässiger Informationen zu einem als belegt gemeldeten Schienenabschnitt würde es erlauben, diesen Schienenabschnitt besser zu nutzen und beispielsweise zwei oder mehrere Züge gleichzeitig in den Schienenabschnitt aufzunehmen. Das Streckennetz könnte daher mit einer höheren Dichte befahren und besser genutzt werden. D.h., bisher nicht genutzte zeitliche Reserven können ermittelt und genutzt werden.

Die Ermittlung von Informationen zur Position und der Bewegung des Schienenfahrzeugs ist bei dem in [2] beschriebenen Verfahren jedoch von zahlreichen Faktoren und Einflüssen abhängig, weshalb, unter Berücksichtigung der Sicherheitsanforderungen, verwertbare Informationen entweder nicht oder nur mit hohem Aufwand ermittelt werden können. Sofern die Geschwindigkeit innerhalb eines Gleisabschnitts temporär ändert und der Zug gegebenenfalls anhält, muss die Position des Zuges zwischengespeichert und mit entsprechendem Aufwand nachgeführt werden. Weiterhin ist zu beachten, dass eine absichtliche oder unerwünschte selbsttätige Entkopplung eines oder mehrerer Schienenfahrzeuge von einem Zug nicht erfasst werden kann.

Zur Ortung von Schienenfahrzeugen werden in der Praxis daher zumeist Funkortungsverfahren verwendet, bei denen der Funkverkehr zu ortsfesten Funkstationen, Transpondern bzw. Balisen oder Satelliten ausgewertet und Positionsdaten präzise ermittelt werden.

Verfahren, bei denen die Ortung einer Zugskomposition anhand streckengebundenen Funkstationen bzw. Balisen, sind beispielsweise aus [3], US20030105560A1 oder [4], US20040267415A1, bekannt. In [4] ist ausgeführt, dass ein Streckennetz bei geeigneter Ortung der Schienenfahrzeuge um 10% bis 20% besser genutzt werden könnte. In [4] ist ferner das European Rail Traffic Management System/ European Train Control System (ERTMS/ETCS) beschrieben, welches zur Übertragung von Informationen unter anderem das Mobilfunknetz GSM-R nutzt.

Verfahren, in denen die Ortung einer Zugskomposition anhand des Global Positioning Systems GPS erfolgt, sind beispielsweise aus [5], US5682139A, und [6], US7317987B2, bekannt.

Aus [7], DE19822803A1, ist ein Verfahren bekannt, bei dem voneinander unabhängige Schienenfahrzeuge oder Züge über Funk miteinander in Kontakt treten, Positionsdaten austauschen und die Geschwindigkeit der Fahrzeuge derart regeln, dass ein vorgegebener Bremsabstand eingehalten wird.

Die genannten Verfahren erfordern einen relativ hohen Aufwand hinsichtlich der Anlagen und Installationen sowie der Kommunikation von den Fahrzeugen zur Leitstelle. Mit steigender Komplexität ergeben sich zudem Sicherheitsrisiken, die wiederum mit entsprechendem Aufwand oder Betriebsrestriktionen unter Kontrolle zu halten sind.

Die US2008296441A1 offenbart ein System zur Detektion von Schienenfahrzeugen und Gleisbrüchen. Dazu sind in verschiedenen Zonen eines Gleisabschnitts Schaltungsanordnungen mit einer Spannungsquelle und einem Stromsensor installiert, die über Steuerleitungen und Mesleitungen mit einer Steuereinheit verbunden sind.

Die WO2007134995A1 offenbart eine Vorrichtung zur Detektion des Belegt- oder Freizustandes eines Gleisabschnittes mittels Gleisstromkreisen, die in sich über ihre halbe Länge überlappende Teilabschnitte aufgeteilt sind.

Die FR2731974A1 offenbart eine Vorrichtung zur Detektion des Belegt- oder Freizustandes eines Gleisabschnittes mit einer Sendevorrichtung, die Signale über den Gleisabschnitt zu einem Empfänger überträgt.

Die WO2007134992A1 offenbart eine Vorrichtung zur Detektion des Belegt- oder Freizustandes eines Gleisabschnittes mittels eines Gleisstromkreises, in den zwischen den Schienen Kondensatoren parallel zugeschaltet werden, um die Induktivitäten der Schiene zu kompensieren.

Der vorliegenden Erfindung liegt daher die Aufgabe zugrunde, ein Verfahren und eine Vorrichtung zur Überwachung von Gleisabschnitten anzugeben, bei denen die oben beschriebenen Nachteile vermieden werden.

Insbesondere sind ein leicht beherrschbares Verfahren und eine mit geringem Aufwand realisierbare Vorrichtung zu schaffen, anhand derer die Position und/oder die Geschwindigkeit eines oder mehrerer Schienenfahrzeuge in wenigstens einem Gleisabschnitt ermittelt werden kann.

Anhand des erfindungsgemässen Verfahrens und der Vorrichtung soll es somit möglich sein, das Schienennetz und dessen Einrichtungen sowie die Fahrzeuge und Ressourcen effizienter zu nutzen und den Fahrbetrieb vorteilhafter zu steuern, so dass auch Energieeinsparungen möglich sind.

Diese Aufgabe wird mit einem Verfahren und einer Vorrichtung gelöst, welche die in Anspruch 1 bzw. 11 angegebenen Merkmale aufweisen. Vorteilhafte Ausgestaltungen der Erfindung sind in weiteren Ansprüchen angegeben.

Das Verfahren dient der Überwachung von mit Schienenfahrzeugen befahrenen Gleisabschnitten, die zwei parallel geführte Schienen mit gegeneinander isolierten Schienenabschnitten und wenigstens einen Einkopplungspunkt und Auskopplungspunkt aufweisen, über die wenigstens eine Messvorrichtung Abfragesignale in wenigstens einen der zu überwachenden Gleisabschnitte ein- und Antwortsignale daraus auskoppeln kann.

Erfindungsgemäss werden die Abfragesignale in den wenigstens einen Einkopplungspunkt eingekoppelt und die Antwortsignale aus dem wenigstens einen Auskopplungspunkt ausgekoppelt und der Gleisabschnitt ist in einen oder mehrere Sektoren unterteilt, in denen je wenigstens ein Antwortmodul an die beiden Schienenabschnitte angeschlossen oder dazwischen angeordnet ist, welches von der Messvorrichtung zugeführte Signale individuell verändert oder dazu individuelle Antwortsignale an die Schienenabschnitte abgibt, die von der Messvorrichtung erfasst, geprüft und einem entsprechenden Belegungszustand zugeordnet werden.

Das erfindungsgemässe Verfahren erlaubt die Bestimmung des Belegungszustands des wenigstens einen Gleisabschnitts. Dabei liefert das Verfahren nicht nur die Antwort darauf, ob der Gleisabschnitt belegt ist oder nicht bzw. ob ein Schienenfahrzeug in den Gleisabschnitt eingefahren ist, sondern eine Abbildung des Belegungszustands des Gleisabschnitts mit beliebig hoher Auflösung und Zustandsinformationen über Kompositionen von Schienenfahrzeugen. Anhand des Verfahrens kann festgestellt werden, wie viele Schienenfahrzeuge oder Fahrzeugkompositionen in den Gleisabschnitt eingefahren sind, welche Abstände zwischen den eingefahrenen Schienenfahrzeugen vorhanden sind, und welche Länge eingefahrene Zugskompositionen aufweisen. Ferner können Veränderung einer Zugskomposition festgestellt werden, die bei Abkopplung eines Schienenfahrzeugs auftreten. Zudem können Informationen, wie die einfache Belegung des Gleisabschnitts die Anzahl der in den Gleisabschnitt eingefahrenen und daraus ausgefahrenen Fahrzeugachsen, sowie die Geschwindigkeiten der einzelnen Schienenfahrzeuge gemessen werden.

Aufgrund der gewonnenen Informationen kann ein Gleisabschnitt daher effizienter und sicherer genutzt werden. Die Funktionalität der Vorrichtung ist dabei skalierbar, so dass für jeden Schienenabschnitt die wünschbaren Informationen gewonnen werden können. Eine Messvorrichtung kann dabei einen oder mehrere Gleisabschnitte einer oder mehrerer Fahrspuren überwachen, wodurch der Einsatz der Mittel ökonomisch gestaltet werden kann.

Besonders vorteilhaft ist, dass die Vorrichtung einfach ausgestaltet ist und nur stationär installierte Vorrichtungsteile benötigt. Eine Kommunikation mit den Schienenfahrzeugen ist nicht erforderlich, weshalb die Anlage einfach beherrschbar ist und Kommunikationsprobleme vermieden werden können. Dabei ist die erfindungsgemässe Vorrichtung jedoch kompatibel mit bekannten Sicherungsanlagen, wie sie heute eingesetzt werden. D.h., die erfindungsgemässe Vorrichtung kann mit geringem Aufwand an bestehende Kommunikationssysteme angepasst werden, um weiterführende Informationen zu gewinnen, welche für den Anwender wünschenswert, für die Bestimmung des Belegungszustands jedoch nicht zwingend erforderlich sind. Die erfindungsgemässe Vorrichtung fügt sich ideal in bestehende Systeme ein und kann dort eingesetzt werden, wo Gleisabschnitte mit geringem Aufwand besser genutzt und/oder besser abgesichert werden sollen. Die erfindungsgemässe Vorrichtung erlaubt es nämlich, einfache Belegungszustände bereits mit einem geringen Grad an Ausrüstung einfach zu ermitteln.

Besonders vorteilhaft ist ferner, dass der Zustand eines überwachten Gleisabschnitts detailliert geprüft werden kann, um die Funktionsfähigkeit zu gewährleisten und allfällige Defekte zu lokalisieren und rechtzeitig Wartungsmassnahmen einzuführen. Mit geringen Mehrkosten kann die erfindungsgemässe Vorrichtung zudem redundant ausgestaltet werden, so dass der Ausfall einzelner Elemente der Vorrichtung den Betrieb der Anlage nicht gefährdet und die Wartungsarbeiten zu einem passenden Zeitpunkt durchgeführt werden können.

Aufgrund der Möglichkeit der detaillierten Prüfung des Gleisabschnitts ist es ferner möglich, Manipulationen Dritter unverzüglich zu erkennen. Dabei ist es Dritten nicht möglich, das System derart zu verändern, ohne dass dieses routinemässig festgestellt wird oder dass eine Gefahrensituation resultiert.

Der Erfindung liegt der Gedanke zu Grunde, Abfragesignale in den Schienenabschnitt einzuspeisen, die in Abhängigkeit der Funktion der Antwortmodule und in Abhängigkeit des Belegungszustandes des Gleisabschnitts verändert werden.

Dabei können aktive und/oder passive Antwortmodule vorgesehen werden, denen eine Gleichspannung, eine Wechselspannung mit konstanter Frequenz, eine Wechselspannung mit mehreren Frequenzen, eine Wechselspannung mit ändernder Frequenz oder ein Wechselspannungsimpuls zugeführt werden kann.

Vorteilhaft können Antwortmodule eingesetzt werden, bei denen individuelle Meldungen permanent oder nur bei Belegung des Gleisabschnitts zur Messvorrichtung übertragen werden.

Vorteilhaft können induktive Funkanlagen eingesetzt werden, die z.B. in [8], Klaus Finkenzeller, RFID-Handbuch, 3. Auflage, Carl Hanser Verlag, München 2002, beschrieben sind (siehe z.B. die Seiten 29-62). RFID-Systeme mit Schreib- und Lesereichweiten bis zu etwa 1 m werden dem Begriff "Remotecoupling-Systeme" untergeordnet, die fast ausschliesslich eine induktive (magnetische) Kopplung von Lesegerät und Transponder und Frequenzen typischerweise in den Bereichen von 135 kHz, 13,56 MHz oder 27,125 MHz verwenden, in denen die Wellenlängen um ein Vielfaches grösser sind, als die Entfernung zwischen Leser-Antenne und Transponder.

Antwortmodule, die RFID-Module umfassen, können dabei über die Gleisabschnitte permanent gespeist werden. Alternativ können Antwortmodule induktiv gespeist werden, wenn durch eine eingefahrene Fahrzeugachse eine Schlaufe gebildet wird.

Antwortmodule, die über die Schienenabschnitte gespeist werden, sind vorzugsweise permanent aktiv und übertragen periodisch Antwortsignale zur Messvorrichtung. Ferner kann eine Kommunikation zwischen der Messvorrichtung und den Antwortmodulen realisiert werden, bei der Instruktionen zu den Antwortmodulen und Statusinformationen zurück gesandt werden. Sobald ein Schienenfahrzeug in den Gleisabschnitt einfährt, wird dieser Datentransfer verändert. Beim Einfahren eines Schienenfahrzeugs bzw. dessen vorderster Achse resultiert eine elektrische Schlaufe, welche mit der Fahrt des Schienenfahrzeugs wandert und demzufolge die einzelnen Antwortmodule passiert. In der Folge werden nur noch die Antwortsignale der Antwortmodule zur Messvorrichtung übertragen, die innerhalb der Schlaufe liegen. Während bei fehlender Belegung des Gleisabschnitts Telegramme von allen Antwortmodulen empfangen werden, entfallen die Telegramme der Antwortmodule sequenziell mit der Bewegung des Schienenfahrzeugs.

Antwortmodule, die über die Schlaufe gespeist werden, die durch die erste Fahrzeugachse des Schienenfahrzeugs gebildet wird, werden nur bei Belegung des Gleisabschnitts aktiv. Mit der gebildeten Schlaufe werden die Antwortmodule aktiviert und geben Signale ab. Diese Ausgestaltung der Vorrichtung wird vorzugsweise in Kombination mit einer nachstehend beschriebenen Prüfvorrichtung eingesetzt, bei der ein Belegungszustand durch Schliessen eines Schalters simuliert wird.

In einer weiteren prinzipiellen Ausgestaltung wird der Gleisabschnitt anhand der Antwortmodule zu einem Schwingungssystem ausgebaut, welches verschiedene Eigenresonanzen aufweist, die von der Messvorrichtung angeregt und anschliessend erfasst werden. Sofern der Gleisabschnitt frei ist, treten alle Eigenresonanzen in Erscheinung. Erst mit der Einfahrt eines Schienenfahrzeugs in den Gleisabschnitt werden einzelne der Eigenresonanzen unterdrückt. Bei diesem System wird ein Schienenabschnitt vorzugsweise in einzelne Schienenelemente aufgeteilt, zwischen denen Impedanz-Elemente eingefügt werden. Aufgrund der eingefügten Impedanzen wird nur der Teil des Gleisabschnitts kurz geschlossen auf dem sich eine Fahrzeugachse befindet. Z.B. werden Spulen mit Ferritkernen eingesetzt, die für Gleichstrom eine tiefe und für hohe Frequenzen eine entsprechend hohe Impedanz aufweisen. Dadurch können konventionelle Einrichtungen mit Gleichstromkreisen in Kombination mit erfindungsgemässen Vorrichtungen eingesetzt werden.

In einer vorzugsweisen Ausgestaltung werden innerhalb eines Sektors zwei Antwortmodule in einem Abstand angeordnet, der vorzugsweise kleiner ist, als der Abstand der Achsen des Schienenfahrzeugs. Die beiden Antwortmodule bewirken bei der Überfahrt des Schienenfahrzeugs Signaländerungen in zeitlich kurzen Abständen, die vorteilhaft zur Zählung der Achsen und/oder zur Bestimmung der Fahrzeuggeschwindigkeit verwendet werden können.

Die Analyse der Antwortsignale, die kontinuierlich oder nach Abgabe eines Impulses empfangen werden, umfasst in einer vorzugsweisen Ausgestaltung eine Frequenzanalyse, die gegebenenfalls anhand einer Fourier-Transformation durchgeführt wird. Das Schwingungssystem des Schienenabschnitts wird dabei mittels eines Impulses angeregt, wonach von der Messvorrichtung ein Signalgemisch erfasst wird, welches in der Amplitude exponentiell abnimmt. Mittels der Fourier-Analyse kann festgestellt werden, welche Resonanzfrequenzen mit welcher Amplitude vorhanden sind, wonach ein entsprechender Belegungszustand ermittelt wird.

Durch Einkopplung von Abfragesignalen und Auskopplung der dazu korrespondierenden Antwortsignale an geeigneten Kopplungspunkten kann die Position des Schienenfahrzeugs oder einer Kombination von miteinander verbundenen oder voneinander getrennten Schienenfahrzeugen mit den oben beschriebenen Verfahren präzise bestimmt werden.

Die Antwortsignale können auf verschiedene Arten ausgewertet werden. Besonders vorteilhaft können die Antwortsignale mit zuvor ermittelten Signalmustern verglichen werden, die zu verschiedenen Belegungszuständen korrespondieren, für die die Belegungszustände bekannt sind. Dabei können komplexe Belegungszustände zuverlässig ermittelt werden, bei denen zum Beispiel mehrere Schienenfahrzeuge oder Kompositionen voneinander getrennt innerhalb des Schienenabschnitts verkehren. Sofern eine Abweichung zu bekannten Signalmustern erkannt wird, kann die Signalisierung entsprechend geändert werden, um den Verkehr anzuhalten, bis die Belegungsinformationen geklärt sind. Ferner wird vorzugsweise eine Plausibilitätsprüfung durchgeführt, bei der nicht nur die Übereinstimmung der Signalmuster, sondern auch der logische Zusammenhang des ermittelten Belegungszustandes mit dem zuvor festgestellten Zustand des Gleisabschnitts, gegebenenfalls unter Berücksichtigung von Verkehrsdaten und/oder Fahrplandaten geprüft wird. Dabei kann das System die ermittelten Daten laufend verifizieren und verbessern. Aufgrund von Signalmustern, die sich regelmässig wiederholen, resultieren wertvolle und zuverlässige Referenzdaten, die gewährleisten, dass Fehler praktisch ausgeschlossen werden können. Für seltene Fälle, in denen eine Übereinstimmung der ermittelten Daten mit den Referenzdaten nicht erreicht werden kann, wird hingegen eine Sicherheitsroutine vorgesehen, welche den Verkehr in den betroffenen Gleisabschnitten beispielsweise still legt, bis die Situation geklärt ist. Vorzugsweise wird somit ein selbstlernendes System realisiert, welches sich laufend an das überwachte System anpasst und komplexe Informationen korrekt verarbeiten kann. In einer vorteilhaften Ausgestaltung sammelt die erfindungsgemässe Vorrichtung daher Erfahrungswerte, insbesondere Signalmuster für dazu korrespondierende Belegungszustände. Mit den gesammelten Erfahrungen kann die Vorrichtung in der Folge nicht nur spezifische Belegungen ermitteln, sondern gegebenenfalls sogar zwischen unterschiedlichen Zugskompositionen unterscheiden, die diese Belegungszustände hervorrufen. Aufgrund der gesammelten Daten können Falschmeldungen somit vermieden werden. Bei einer Abweichung von einem ersten Referenz-Signalmuster kann aufgrund der Erfahrungswerte festgestellt werden, dass das vorliegende Signalmuster zu einem weiteren Referenz-Signalmuster passt. Vorzugsweise werden Signalmuster in einer Testphase gesammelt, bevor allfällige Einschränkungen des Betriebs aufgehoben werden. Die Auswertung von Daten kann anhand verschiedener Verfahren einschliesslich neuronaler Netzwerke erfolgen.

Anhand der Erfahrungswerte können ferner störende Signalquellen ermittelt und beseitigt werden. Sofern beispielsweise ein systemfremder Transponder zufällig oder missbräuchlich in den Betriebsbereich der erfindungsgemässen Vorrichtung gerät, so kann dieser detektiert und beseitigt werden. Ferner können dessen Signale unterdrückt werden, so dass die weitere Messung nicht beeinflusst wird.

Die Antwortmodule der RFID-Technologie können ferner mit periodisch ändernden Passworten ausgerüstet werden, so dass die eingegangenen Signale authentisiert werden können.

Ferner können die Antwortmodule selektiv oder gesamthaft abgefragt werden. Es können alle Verfahren der RFID-Technologie vorteilhaft eingesetzt werden. Die Abfrage erfolgt vorzugsweise innerhalb von kurzen zeitlichen Abständen von wenigen Zehntelsekunden bis zu einigen Sekunden.

Nach der Installation der Vorrichtung, zu Beginn der Testphase, werden die Positionen aller Antwortmodule ermittelt. Beispielsweise werden die Positionen anhand eines Messwagens verifiziert, mit dem die Gleisabschnitte abgefahren werden. Die Positionen der Antwortmodule können daher zumindest mit der Präzision des Global Positioning Systems (GPS) erfasst werden.

In vorzugsweisen Ausgestaltungen wird in wenigstens einem der Sektoren des Gleisabschnitts ein Schalter vorgesehen, der geschlossen wird, um einen Belegungszustand zu simulieren und die Anlage zu prüfen oder um den Gleisabschnitt zu unterteilen und die Teile separat zu vermessen.

Die Vorrichtung kann daher periodisch, in zeitlichen Abständen von wenigen Sekunden nicht nur den Belegungszustand, sondern auch die einwandfreie Funktion der Anlage prüfen. Anhand der erfindungsgemässen Vorrichtung können somit wertvolle zusätzliche Informationen hinsichtlich des Belegungszustandes des Schienenabschnitts gewonnen werden, deren Integrität durch periodische Prüfung der Anlage gesichert werden kann.

Die erfindungsgemässe Vorrichtung kann vorteilhaft an Änderungen des Gleissystems angepasst und für die Gewährleistung der Sicherheit des Personals bei der Durchführung solcher Änderungen eingesetzt werden. Bei Gleisarbeiten werden Antwortmodule wahlweise an den kritischen Stellen gesetzt oder installiert. Beispielsweise werden Antwortmodule vor und nach einer Baustelle installiert, so dass die Überwachung und Steuerung des Schienenverkehrs in diesem bereich anhand der erfindungsgemässen Vorrichtung erfolgen kann. Zu beachten ist, diese temporären Erweiterungen der Vorrichtung, die grosse Vorteile mit sich bringen, keinen nennenswerten Aufwand verursachen. Dabei werden vorzugsweise programmierbare Antwortmodule eingesetzt, mittels denen Statusinformationen an die Leitstelle abgegeben werden können. Beispielsweise können mittels der temporär eingesetzten Antwortmodule der Beginn, der Stand und der Abschluss der Bauarbeiten sowie bestimmte Anforderungen, wie eine zulässige Maximalgeschwindigkeit, zur Messvorrichtung übertragen werden. Die Leitstelle kann daher den Fortschritt der Arbeiten verfolgen und den Verkehr entsprechend steuern oder umleiten.

Das erfindungsgemässe Verfahren kann vorteilhaft mit Verfahren der Verkehrslenkung kombiniert werden, durch die gewährleistet wird, dass der Verkehr effizient und ökonomisch abgewickelt wird. Gemäss [9], Markus Halder, Das SBB Energiesparprogramm, suissetraffic Fachtagung Bahntechnologie - Energieoptimierung, 13. November 2009, wird mit einem Energiesparprogramm der SBB eine Energieeinsparung von 47 GWh angestrebt. 37 GWh entfallen davon auf eine optimierte Betriebsführung bzw. Betriebsleitung und einen optimierten Fahrbetrieb. Die erfindungsgemässe Vorrichtung und das Verfahren stellen dem Verkehrsleitsystem und den Lokomotivführern grundlegende Informationen zur Verfügung, welche es erlauben, den Verkehr optimal zu steuern und einen flüssigen Verkehrsablauf zu gewährleisten. Aufgrund der ermittelten Positionsdaten können für die Schienenfahrzeuge optimale Geschwindigkeiten berechnet werden, mit denen die Destinationen mit einer minimalen Anzahl von Brems- und Beschleunigungsvorgängen und somit mit einem Minimum an Energieverbrauch und einem Maximum an Fahrkomfort erreicht werden können.

Für die Umsetzung der mit der erfindungsgemässen Vorrichtung gewonnenen Informationen werden vorzugsweise alle vorhandenen Kommunikations-, Steuerungs- und Sicherungssysteme, wie das ETCS (European Train Control System) eingesetzt. Die vom Steuerungssystem (z.B. ETCS) gewonnen Informationen können vorteilhaft mit den Informationen verknüpft werden, die mit der erfindungsgemässen Vorrichtung gewonnen werden. Während mit dem erfindungsgemässen Verfahren der Belegungszustand mit den Positionen der Schienenfahrzeuge ermittelt werden kann, werden vom Steuerungssystem die Identifikationsnummern bzw. Zugnummern der Schienenfahrzeuge ermittelt. Anhand der Zugnummer können in der Folge die Eigenschaften der Schienenfahrzeuge bzw. der Fahrzeugkompositionen ermittelt und daraus geeignete Steuerdaten abgeleitet werden. Beispielsweise wird ermittelt, dass eine erste Fahrzeugkomposition ein Personenzug mit einem kurzen Bremsweg und eine zweite Fahrzeugkomposition ein Güterzug mit einem längeren Bremsweg ist. Unter Berücksichtigung der Bremswege und der Fahrtrichtungen können daher unter Beachtung des erforderlichen Abstandes die optimalen Fahrgeschwindigkeiten berechnet werden.

Nachfolgend wird die Erfindung anhand von Zeichnungen näher erläutert. Dabei zeigt:
- Fig. 1: eine erfindungsgemässe Vorrichtung 1, die der Überwachung von Gleisabschnitten n-1, n, n+1 dient, die zwei parallel geführte Schienen A, B mit gegeneinander isolierten Schienenabschnitten Aₙ; Bₙ und wenigstens einen Einkopplungspunkt und/oder Auskopplungspunkt 3_{A1}, 3_{B1} aufweisen, über den von wenigstens einer Messvorrichtung 10ₙ; 10ₙ₊₁ Abfragesignale einkoppelbar und durch Antwortmodule 5₁; 5₁₁, 5₁₂ beeinflusste Antwortsignale daraus auskoppelbar sind;
- Fig. 2: den Gleisabschnitt n von Figur 1 mit Antwortmodulen 5₁; 5₁₁, 5₁₂, die Hochfrequenz-Vorrichtungen aufweisen;
- Fig. 3: den Gleisabschnitt n von Figur 1 mit Antwortmodulen 5₁, 5₂, 5₃, 5₄, ... 5_{Z}, die RFID-Transponder aufweisen, die mit den Schienenabschnitten A_{n,} Bₙ galvanisch verbunden sind;
- Fig. 4: den Gleisabschnitt n von Figur 3 mit Antwortmodulen 5₁, 5₂, 5₃, 5₄, ... 5_{Z}, die induktiv mit den Schienenabschnitten A_{n,} Bₙ gekoppelt werden, sobald Fahrzeugachsen 91 in den Gleisabschnitt n einfahren; und
- Fig. 5: die Vorrichtung von Figur 1 mit einer Messvorrichtung 10, welche Gleisabschnitte n_{T}, n_{R} mehrerer Fahrspuren T, R überwacht.

Figur 1 zeigt eine erfindungsgemässe Vorrichtung 1, die der Überwachung von Gleisabschnitten n-1, n, n+1 dient, die von Schienenfahrzeugen 9, wie Personenzügen oder Güterzügen gegebenenfalls auch einzelnen Schienenfahrzeugen, befahren werden. Die Gleisabschnitte n-1, n, n+1 weisen zwei parallel geführte Schienen A, B mit Schienenabschnitten Aₙ; Bₙ auf, die anhand von Isolatoren 2_{nA1}, 2_{nA2}; 2_{nB1}, 2_{nB2} gegeneinander isoliert sind und die mit wenigstens einem Einkopplungspunkt und/oder Auskopplungspunkt 3_{A1}, 3_{B1} versehen sind, über den von wenigstens einer Messvorrichtung 10ₙ; 10ₙ₊₁ Abfragesignale in den zu überwachenden Gleisabschnitt n einkoppelbar und durch Antwortmodule 5; 5₁; 5₁₁, 5₁₂; 5₂, 5₃, 5₄, ... 5_{Z} beeinflusste Antwortsignale daraus auskoppelbar sind.

Dazu ist der Gleisabschnitt n in einen oder mehrere Sektoren S1, ..., Sz unterteilt, in denen je wenigstens eines der Antwortmodule 5 angeordnet ist. In den Vorrichtungen der Figuren 1 bis 3 sind die Antwortmodule 5 galvanisch mit den Schienenabschnitten Aₙ; Bₙ verbunden. In der Vorrichtung von Figur 4 sind die Antwortmodule 5 nicht galvanisch mit den Schienenabschnitten Aₙ; Bₙ verbunden, sondern werden induktiv gekoppelt, sobald ein Schienenfahrzeug 9 in den Schienenabschnitt n einfährt.

Bei der Vorrichtung von Figur 1 ist ferner gezeigt, dass in den an den Enden des Gleisabschnitts n liegenden Sektoren S1 und Sz je zwei Antwortmodule 5₁₁, 5₁₂; 5_{z1}, 5_{z2} bzw. zwei Antwortmodule 5₁; 5₂ mit je zwei Antworteinheiten 5₁₁, 5₁₂; 5_{z1}, 5_{z2} vorgesehen sind. Diese Antworteinheiten 5₁₁, 5₁₂; 5_{z1}, 5_{z2} werden in kurzen Abständen von einer Fahrzeugachse 91 überfahren und bewirken daher Signaländerungen in einem kurzen zeitlichen Abstand, durch dessen Vermessung die Geschwindigkeit des Schienenfahrzeugs 9 bestimmt werden kann. Diese Massnahmen, die vorzugsweise bei der Einfahrt und der Ausfahrt in den Schienenabschnitt n vorgesehen werden, können auch bei den weiteren Antwortmodulen 5 eingesetzt werden.

In Figur 1 ist weiter gezeigt, dass vorzugsweise an zumindest einem der Schienenabschnitte Aₙ bzw. Bₙ mehrere Kopplungspunkte 3_{A1}, 3_{A2}, ...; 3_{B1}, 3_{B2}, ... vorgesehen werden, in die Abfragesignale eingekoppelt oder aus denen Antwortsignale ausgekoppelt werden können. Diese Kopplungspunkte 3_{A1}, 3_{A2}, ...; 3_{B1}, 3_{B2}, ... werden z.B. mittels Signalkabeln und Steuerkabeln, vorzugsweise abgeschirmten Koaxialkabeln, gegebenenfalls mehradrigen Flachbandkabeln, mit wenigstens einer Messvorrichtung 10; 10ₙ, 10ₙ₊₁ verbunden.

Die Messvorrichtung 10 überwacht daher vorzugsweise mehrere Sektoren S1, ..., Sz eines Schienenabschnitts n und vorzugsweise einen benachbarten Schienenabschnitt n-1; n+1 oder einen Sektor S davon. Grundsätzlich kann eine Messvorrichtung 10 auch mehrere Schienenabschnitte n-1, n, n+1 überwachen.

Jede Messvorrichtung 10; 10ₙ, 10ₙ₊₁ umfasst vorzugsweise eine Sendeeinheit 11, eine Empfangseinheit 12, einen Signalprozessor 13 und eine Schnittstelleneinheit 14, über die eine Kommunikation mit einem Leitrechner 100 erfolgen kann. Grundsätzlich ist es jedoch auch möglich, dass eine separate Sendeeinheit 11 mit ersten Kopplungspunkten 3_{A1}, 3_{B1} und eine separate Empfangseinheit 12 mit zweiten Kopplungspunkten 3_{Ap}, 3_{Bq} verbunden ist. Sofern verschiedene Messvorrichtungen 10; 10ₙ, 10ₙ₊₁ vorgesehen sind, so können diese auch vorteilhaft miteinander zusammenwirken. Eine der Messvorrichtungen 10ₙ₊₁ kann Abfragesignale an einem Ende des Schienenabschnitts n einspeisen, die von der zweiten Messvorrichtung 10ₙ erfasst werden.

Der Gleisabschnitt n wird anhand der Antwortmodule 5; 5₁; 5₁₁, 5₁₂; 5₂, 5₃, 5₄, ... 5_{Z} zu einer Art Schwingungssystem ausgebaut, welches nach einer Anregung in einen Schwingungszustand gerät oder Zustandsänderungen durchläuft und/oder Antwortsignale erzeugt und überträgt. Die Antwort des Gleisabschnitts bzw. die Signalisierung der Zustände, der Zustandsänderungen und die Übertragung von Antwortsignale sind dabei vom Belegungszustand des Gleisabschnitts n abhängig. Die Komplexität dieser Antwort kann durch den Einbau der Antwortmodule 5; 5₁; 5₁₁, 5₁₂; 5₂, 5₃, 5₄, ... 5_{Z} beliebig erweitert werden, um eine Vielzahl von Informationen zu gewinnen, so dass auch geringfügige aber sicherheitsrelevante Zustandsänderungen, wie z.B. die selbsttätige Entkopplung eines Güterwagens, sicher erfasst werden können.

Damit der Gleisabschnitt n auch bei Belegung mit einer oder mehreren Fahrzeugachsen noch als Schwingungssystem funktioniert oder Teilschwingungssysteme aufweist, welche die gewünschten Informationen liefern, ist es erforderlich, dass die Widerstände der Gleisabschnitte genügend hoch und die Innenwiderstände der angeschlossenen Sende- und Empfangseinheiten 11, 12 genügend tief sind. Vorzugsweise wird der Widerstand wenigstens eines der Schienenabschnitte Aₙ; Bₙ erhöht, indem ein Schienenabschnitt Aₙ; Bₙ in Segmente unterteilt wird, zwischen denen elektrische Impedanzen 4_{A1}, 4_{A2}, ..., 4_{AZ-1}, eingefügt werden. Beispielsweise werden die Stirnseiten von benachbarten Schienenstücken durch Spulen miteinander verbunden, die einen erhöhten Übergangswiderstand für Abfragesignale aufweisen, Gleichstrom jedoch ungehindert passieren lassen.

Die Länge der Sektoren S1, ..., Sz wird gemäss den jeweiligen Erfordernissen gewählt. An Knotenpunkten werden beispielsweise sehr kurze Sektoren S1, ..., Sz vorgesehen. Zur Gewinnung von Informationen in den Sektoren S1, ..., Sz, erfolgt die Einkopplung von Abfragesignalen und/oder die Auskopplung von Antwortsignalen an den zugehörigen Kopplungspunkten 3_{A1}, 3_{A2}, ...; 3_{B1}, 3_{B2}, ....

Mittels der Antwortmodule 5; 5₁; 5₁₁, 5₁₂; 5₂, 5₃, 5₄, ... 5_{Z} werden die Abfragesignale individuell modifiziert, wobei der Grad der Modifikation gering oder sehr gross sein kann. Beispielsweise kann ein Antwortmodul 5 die Amplitude eines Signals in einem bestimmten Frequenzbereich erhöhen oder reduzieren. Ferner kann ein Antwortmodul 5 nach Anlegen einer Gleichspannung periodisch Telegramme als Antwortsignale aussenden. Wesentlich ist, dass die Rückmeldung oder die Beeinflussung des Abfragesignals einen Rückschluss auf das dafür verantwortliche Antwortmodul 5 erlaubt und diese Signaländerung bei Änderung des Belegungszustands des Gleisabschnitts ebenfalls ändert. Erfindungsgemäss können daher verschiedene Antwortmodule 5 eingesetzt werden, welche Informationen in analoger oder digitaler Form retournieren können.

Anhand der Figuren 2, 3 und 4 werden nun beispielsweise Ausgestaltungen von Antwortmodulen 5 gezeigt und beschrieben.

Figur 2 zeigt den Gleisabschnitt n von Figur 1 mit Antwortmodulen 5₁, 5₂, 5₃, 5₄, ... 5_{Z}, die Hochfrequenz-Vorrichtungen aufweisen. In jedem der Antwortmodule ist wenigstens ein auf eine bestimmte Frequenz f_{A}, ..., f_{Z} abgestimmter Parallel-Schwingkreis enthalten, welcher Energie aufnimmt und über eine bestimmte Zeit wieder abgibt. Auf die Anregung durch einen breitbandigen Impuls geraten die Parallel-Schwingkreise in Schwingung und geben Signale der betreffenden Resonanz Frequenz ab, die über eine bestimmte Zeit exponentiell abnehmen und von der Messvorrichtung 10 erfasst werden. Nach dem Impuls resultiert im Gleisabschnitt n ein Signalgemisch unterschiedlicher Frequenzen mit abfallender Amplitude. Vorzugsweise wird das Signalgemisch anhand einer Fourier-Transformation aus dem Zeitbereich in den Frequenzbereich transformiert und festgestellt, welche Frequenzen vorhanden sind bzw. welche Antwortmodule 5₁, 5₂, 5₃, 5₄, ... 5_{Z}, geantwortet haben.

In Figur 2 ist weiter gezeigt, dass eine Fahrzeugachse 91 in den Gleisabschnitt n eingefahren ist und diesen unterteilt, so dass Signale der Antwortmodule 5₁, 5₂, 5₃, 5₄, ... auf der einen Seite der Fahrzeugachse 91 aus dem Gleisabschnitt n ausgekoppelt werden können. Signale der Antwortmodule ..., 5_{Z-2}, 5_{Z-1}, 5_{Z} können nur auf der anderen Seite der Fahrzeugachse 91 aus dem Gleisabschnitt n ausgekoppelt werden. Durch die Erfassung und Analyse der Antwortsignale auf der einen und anderen Seite der Fahrzeugachse 91 kann deren Position präzise ermittelt werden. Sofern eine Komposition von Schienenfahrzeugen 9 in den Gleisabschnitt n eingefahren ist, können die Positionen der ersten und der letzten Fahrzeugachse 91 und somit auch die Länge des Eisenbahnzuges 9 ermittelt werden. Die Zuglänge wird dabei vorzugsweise kontinuierlich überwacht, so dass die Entkopplung einzelner Schienenfahrzeuge bzw. ein Auftrennen der Komposition detektiert werden kann. Sofern eine zweite Komposition von Schienenfahrzeugen 9 in den Gleisabschnitt n einfährt, kann von den beiden Enden des Schienenabschnitts n die erste Fahrzeugachse 91 der ersten Komposition und die letzte Fahrzeugachse 91 der zweiten Komposition und somit der gegenseitige Abstand der beiden Kompositionen von Schienenfahrzeugen ermittelt werden. Dazu wird beispielsweise bei der Einfahrt des Zuges in den Gleisabschnitt n die Zugänge ermittelt. Alternativ kann die Zugänge auch aus dem Leitrechner ermittelt werden.

Somit ist es möglich, den Gleisabschnitt n mit mehr als einer Zugskomposition 9 zu befahren. Die Vermessung der Zugskompositionen erfolgt vorteilhaft bei der Einfahrt und der Ausfahrt aus dem Gleisabschnitt n. Wie dies beschrieben wurde, können durch Einkopplung von Abfragesignalen und Auskopplung von Antwortsignalen in verschiedenen Sektoren S innerhalb des Gleisabschnitts n zusätzliche Informationen über den Zustand und das Verhalten der Zugskompositionen gewonnen werden, so dass der Belegungszustand des Gleisabschnitts n präzise abgebildet werden kann. Auf diese Weise gelingt es, Gleisabschnitte, die bisher als voll ausgelastet galten, besser zu nutzen, so dass die Kapazität des gesamten Eisenbahnnetzes signifikant erhöht werden kann.

Dabei können bereits installierte Sicherungsanlagen ergänzend zur erfindungsgemässen Vorrichtung eingesetzt werden. Beispielsweise kann eine Vorrichtung zur Achszählung, wie sie in [1], Seiten 305-316, beschrieben ist, vorteilhaft in Kombination mit der erfindungsgemässen Vorrichtung eingesetzt werden. Vorrichtungen zur Achszählung werden beispielsweise dann eingesetzt, wenn das Gleis nicht isoliert werden kann, z.B. weil Eisenschwellen verwendet werden, oder wenn die Länge des zu kontrollierenden Gleisabschnitts oder der Speisekabel zu gross ist. Die erfindungsgemässe Vorrichtung kann daher auf einem bestehenden System aufgebaut werden und die bestehenden Ressourcen nutzen, so dass optimale Ergebnisse und eine optimale Sicherheit gewährleistet sind. Da die erfindungsgemässe Vorrichtung mit längerer Betriebsdauer stetig an Erfahrungswerten und Sicherheit gewinnt, dienen bestehende Sicherheitssysteme insbesondere einer raschen Inbetriebnahme der erfindungsgemässen Vorrichtung nach der Installation. Die Prüfphase wird durch die bestehenden Sicherheitssysteme vorteilhaft unterstützt.

In Figur 2 ist ferner gezeigt, dass nur im ersten Schienenabschnitt A Kopplungspunkte 3ₚ₍ₙ₋₁₎; 3₁, ..., 3_{Z}; 3ₚ₍ₙ₊₁₎ vorgesehen sind und der zweite Schienenabschnitt B, über den der Traktionsstrom abgeleitet wird, geerdet ist. Der Aufwand zur Führung von Kabeln, z.B. abgeschirmten Koaxialkabeln zu den Einkopplungspunkten kann daher relativ gering gehalten werden.

Figur 3 zeigt den Gleisabschnitt n von Figur 1 mit Antwortmodulen 5₁, 5₂, 5₃, 5₄, ... 5_{Z}, die RFID-Transponder umfassen. Die Antwortmodule 5₁, 5₂, 5₃, 5₄, ... 5_{Z}, sind galvanisch mit den Schienenabschnitten A_{n,} Bₙ verbunden und können daher permanent gespeist und kontinuierlich abgefragt werden. Beispielsweise werden von den Antwortmodulen 5 kontinuierlich Telegramme abgesetzt. Mit der Einfahrt einer Fahrzeugachse 91 in den Gleisabschnitt n wurden ausgehend von den Kopplungspunkten 3_{A1}, 3_{B1} bzw. 3_{Ap}, 3_{Bq} zwei zusätzliche elektrische Schlaufen gebildet, durch die ein erster Strom i1 zum einen Ende und ein zweiter Strom i2 zum anderen Ende des Gleisabschnitts n oder zu dazwischen liegenden Kopplungspunkten 3 fliesst. Diesen Strömen i1, i2 können nun geänderte oder zusätzliche Antwortsignale, gegebenenfalls Telegramme, der innerhalb der Schlaufen liegenden Antwortmodule 5₁, ... 5₅, bzw. 5₆, ... 5_{Z} eingeprägt werden. Gleichzeitig werden jedoch die Antwortsignale der Antwortmodule 5 unterdrückt, die ausserhalb der Schlaufe liegen. Die gebildete und sich mit der Fahrzeugachse 91 bewegende Schlaufe kann dabei als Generatorspule und als Sensorspule wirken, wie dies in [8], Seite 31, Abb. 3.2 gezeigt und beschrieben ist.

In den einzelnen Sektoren S ist vorzugsweise je ein Schalter 63, 64 vorgesehen, mittels denen die beiden Schienenabschnitte A_{n,} Bₙ galvanisch wahlweise miteinander verbindbar sind, so dass auch in Abwesenheit einer Fahrzeugachse 91 beliebige Schlaufen gebildet werden können. Auf diese Weise kann die Anwesenheit einer Fahrzeugachse simuliert und die Vorrichtung getestet werden.

Figur 4 zeigt den Gleisabschnitt n von Figur 3 mit Antwortmodulen 5₁, 5₂, 5₃, 5₄, ... 5_{Z}, die induktiv mit den Schienenabschnitten A_{n,} Bₙ gekoppelt werden, sobald eine Fahrzeugachse 91ₓ in den Gleisabschnitt n einfährt. Die oben beschriebenen Schlaufen werden dabei via die Fahrzeugachsen 91_{z} gebildet, von denen zwei gezeigt sind. Von den Messvorrichtungen 10 können nun verschiedene Messströme in den Gleisabschnitt n eingeführt werden, um den Belegungszustand zu ermitteln. Ein erster Strom i1 fliesst von den Kopplungspunkten 3_{A1}, 3_{B1} durch die erste Fahrzeugachse 91, ein zweiter Strom i2 fliesst von den Kopplungspunkten 3_{Ap}, 3_{Bq} durch die zweite Fahrzeugachse 91, ein dritter Strom i3 fliesst von den Kopplungspunkten 3_{A4}, 3_{B4} durch die erste Fahrzeugachse 91 und ein vierte Strom i4 fliesst von den Kopplungspunkten 3_{A4}, 3_{B4} durch die zweite Fahrzeugachse 91. Dem ersten Strom i1 werden die Antwortsignale der ersten beiden Antwortmodule 5₁, 5₂, dem zweiten Strom i2 werden die Antwortsignale der letzten Antwortmodule 5_{Z-1}, 5_{Z}, dem dritten Strom i3 werden die Antwortsignale des Antwortmoduls 5₃, und dem vierten Strom i4 werden die Antwortsignale der Antwortmodule 5₄, 5₅, 5₆, eingeprägt. Durch die Wahl der Kopplungspunkte können die Antwortmodule 5₁, 5₂, 5₃, 5₄, ... 5_{Z}, daher beliebig abgefragt werden. Auf diese Weise gelingt es, belegte und freie Sektionen des Gleisabschnitts zu ermitteln.

Figur 5 zeigt die Vorrichtung von Figur 1 mit einer Messvorrichtung 10, welche Gleisabschnitte n_{T}, n_{R} mehrerer Fahrspuren T, R überwacht. Eine erfindungsgemässe Vorrichtung kann somit die Gleisabschnitte aller benachbarten Fahrspuren überwachen, so dass ein relativ grosser Teil des Schienennetzes mit geringem Vorrichtungsaufwand überwacht werden kann. In Figur 5 ist ferner gezeigt, dass die Messvorrichtung 10 auch der Steuerung von Signalen 6 dienen kann, die über Steuerleitungen 60 an die Messvorrichtung 10 angeschlossen sind. Auf diese Weise können Sicherheitsfunktionen ohne Verzögerung realisiert werden. In Figur 5 ist weiter illustriert, dass in der Fahrspur T Gleisarbeiten im Gange sind. Dazu wurden die Antwortmodule 5₇ und 5₈ eingesetzt, welche es erlauben, den Schienenverkehr in diesem Bereich präziser zu erfassen und zu Steuern. Zusätzliche Antwortmodule 5 können daher bedarfsweise in das System eingefügt werden, welches in der Folge für diesen Abschnitt neu konfiguriert wird, um die für die Gleissicherung erforderlichen Informationen ermitteln und bearbeiten zu können.

### Literaturverzeichnis

[1] R. Hämmerli, Die Grundsätze der Sicherungsanlagen für den Eisenbahnbetrieb, Bd. 1, Schweizerische Bundesbahnen SBB, Februar 1990
[2] US 7,523,893
[3] US 20030105560A1
[4] US 20040267415A1
[5] US 5682139A
[6] US 7317987B2
[7] DE 19822803A1
[8] Klaus Finkenzeller, RFID-Handbuch, 3. Auflage, Carl Hanser Verlag, München 2002, beschrieben (siehe z.B. die Seiten 29-62
[9] Markus Halder, Das SBB Energiesparprogramm, suissetraffic Fachtagung Bahntechnologie - Energieoptimierung, 13. November 2009

## Patentansprüche

1. Verfahren zur Überwachung von Gleisabschnitten (n-1, n, n+1), die von Schienenfahrzeugen (9) befahren werden, mit zwei parallel geführten Schienen (A, B), die gegeneinander isolierte Schienenabschnitte (Aₙ; Bₙ) und die wenigstens einen Einkopplungspunkt (3_{A1}, 3_{B1}) und wenigstens einen Auskopplungspunkt (3_{A1}, 3_{B1}) aufweisen, über die wenigstens eine Messvorrichtung (10ₙ; 10ₙ₊₁) Abfragesignale in wenigstens einen der zu überwachenden Gleisabschnitte (n) ein- und Antwortsignale daraus auskoppelt, **dadurch gekennzeichnet, dass** die Abfragesignale in den wenigstens einen Einkopplungspunkt (3_{A1}, 3_{B1}) eingekoppelt und Antwortsignale aus dem wenigstens einen Auskopplungspunkt (3_{A1}, 3_{B1}) ausgekoppelt werden und
dass der Gleisabschnitt (n) in einen oder mehrere Sektoren (S1, ..., Sz) unterteilt ist, in denen je wenigstens ein Antwortmodul (5₁; 5₁₁, 5₁₂) an die beiden Schienenabschnitte (Aₙ; Bₙ) angeschlossen oder dazwischen angeordnet ist, welches von der Messvorrichtung (10ₙ; 10ₙ₊₁) zugeführte Signale individuell verändert oder dazu individuelle Antwortsignale an die Schienenabschnitte (Aₙ; Bₙ) abgibt und dass die wenigstens eine Messvorrichtung (10ₙ; 10ₙ₊₁) die Änderung der Signale und/oder die individuellen Antwortsignale prüft und einem entsprechenden Belegungszustand zuordnet.

2. Verfahren nach Anspruch 1, **dadurch gekennzeichnet, dass** die Messvorrichtung (10ₙ; 10ₙ₊₁) eine Sendeeinheit (11) aufweist, die ein Abfragesignal in Form einer zumindest temporär angelegten Gleichspannung oder in Form einer zumindest temporär angelegten Wechselspannung abgibt, wobei die Abfragesignale als breitbandiger Impuls oder als kontinuierliches Signal mit einer oder mehreren Frequenzen oder als Signal mit ändernden Frequenzen abgegeben werden.

3. Verfahren nach Anspruch 1 oder 2, **dadurch gekennzeichnet, dass** die Antwortmodule (5₁; 5₁₁, 5₁₂) eine oder mehrere Hochfrequenzeinheiten, wie Parallelschwingkreise oder aktive oder passive Transpondermodule enthalten, die direkt oder indirekt induktiv mit den Schienenabschnitten (Aₙ; Bₙ) gekoppelt sind.

4. Verfahren nach Anspruch 1, 2 oder 3, **dadurch gekennzeichnet, dass** innerhalb eines Sektors (S1, ..., Sz) zwei Antwortmodule (5₁₁, 5₁₂) in einem Abstand angeordnet sind, der vorzugsweise kleiner ist, als der kleinste Abstand zwischen zwei Achsen eines Schienenfahrzeugs (9) oder einer Fahrzeugkomposition, so dass die beiden Antwortmodule (5₁₁, 5₁₂) bei der Überfahrt des Schienenfahrzeugs (9) Signaländerungen in zeitlich kurzen Abständen liefern, die zur Zählung der Achsen und/oder zur Bestimmung der Fahrzeuggeschwindigkeit verwendet werden.

5. Verfahren nach einem der Ansprüche 1 - 4, **dadurch gekennzeichnet, dass** die Analyse von Antwortsignalen, die kontinuierlich oder nach Abgabe eines Impulses empfangen werden, eine Frequenzanalyse, gegebenenfalls anhand einer Fourier-Transformation und/oder eine Extraktion von digitalen Signalen umfasst, die zu den Antwortmodulen (5₁; 5₁₁, 5₁₂) korrespondieren.

6. Verfahren einem der Ansprüche 1 - 5, **dadurch gekennzeichnet, dass** die Antwortsignale mit zuvor ermittelten Signalmustern verglichen werden, die zu verschiedenen Belegungszuständen korrespondieren, um den aktuellen Belegungszustand zu ermitteln, bei dem keines, eines oder mehrere miteinander gekoppelte oder voneinander getrennte Schienenfahrzeuge (9) im Gleisabschnitt (n) verkehren.

7. Verfahren nach Anspruch 6, **dadurch gekennzeichnet, dass** die ermittelten Analysedaten einer Plausibilitätsprüfung unterzogen werden, bei der die Zulässigkeit der Abfolge der sequenziell ermittelten Signalmuster geprüft wird, und/oder dass die ermittelten Analysedaten einer Plausibilitätsprüfung unterzogen werden, bei der die ermittelten Belegungszustände mit bekannten Verkehrsdaten und/oder Fahrplandaten verglichen werden.

8. Verfahren nach einem der Ansprüche 1-7, **dadurch gekennzeichnet, dass** die Einkopplung von Abfragesignalen und die Auskopplung von Antwortsignalen,
a) an gleichen oder unterschiedlichen Kopplungspunkten (3_{A1}, 3_{B1}) des ersten und/oder zweiten Schienenabschnitts (Aₙ; Bₙ); oder
b) an unterschiedlichen Kopplungspunkten (3_{A1}, 3_{B1}); (3_{Ap}, 3_{Bq}), die an einander gegenüberliegenden Enden des Schienenabschnitts (Aₙ; Bₙ) liegen; oder
c) an unterschiedlichen Kopplungspunkten (3_{A1}, 3_{B1}; ... 3_{Ap}, 3_{Bq}), die an einander gegenüberliegenden Enden des Schienenabschnitts (Aₙ; Bₙ) oder dazwischen liegen; oder
d) repetitiv oder selektiv an unterschiedlichen Kopplungspunkten (3A1, 3B1; ... 3Ap, 3Bq), die an einander gegenüberliegenden Enden des Schienenabschnitts (An; Bn) oder dazwischen liegen; oder
e) in Abhängigkeit eines ermittelten Belegungszustands erfolgt, um diesen zu verifizieren oder um den Zustand von Schienenfahrzeugen zu ermitteln, die im Gleisabschnitt (n) gekoppelt oder voneinander entkoppelt verkehren;
erfolgt.

9. Verfahren nach einem der Ansprüche 1-8, **dadurch gekennzeichnet, dass** in wenigstens einem Sektor (S1, ..., Sz) des Gleisabschnitts (n) ein Schalter (63; 64) vorgesehen ist, der geschlossen wird, um einen Belegungszustand zu simulieren und die Anlage zu prüfen oder um den Gleisabschnitt (n) zu unterteilen und die Teile separat zu vermessen.

10. Verfahren nach einem der Ansprüche 1-9, **dadurch gekennzeichnet, dass** gestützt auf die ermittelten Informationen Steuerungsdaten an die Schienenfahrzeuge gesandt werden, um deren Geschwindigkeit zu steuern.

11. Vorrichtung für ein Verfahren nach Anspruch 1 zur Überwachung von Gleisabschnitten (n-1, n, n+1), die von Schienenfahrzeugen (9) befahren werden, mit zwei parallel geführten Schienen (A, B), die gegeneinander isolierte Schienenabschnitte (Aₙ; Bₙ) und die wenigstens einen Einkopplungspunkt (3_{A1}, 3_{B1}) und wenigstens einen Auskopplungspunkt (3_{A1}, 3_{B1}) aufweisen, über den von wenigstens einer Messvorrichtung (10ₙ; 10ₙ₊₁) Abfragesignale in wenigstens einen der zu überwachenden Gleisabschnitte (n) ein- und Antwortsignale daraus auskoppelbar sind, **dadurch gekennzeichnet, dass** die Abfragesignale in den wenigstens einen Einkopplungspunkt (3_{A1}, 3_{B1}) einkoppelbar und die Antwortsignale aus dem wenigstens einen Auskopplungspunkt (3_{A1}, 3_{B1}) auskoppelbar sind und dass der Gleisabschnitt (n) in einen oder mehrere Sektoren (S1, ..., Sz) unterteilt ist, in denen je wenigstens ein Antwortmodul (5₁; 5₁₁, 5₁₂) an die beiden Schienenabschnitte (Aₙ; Bₙ) angeschlossen oder dazwischen angeordnet ist, mittels dessen die von der Messvorrichtung (10ₙ; 10ₙ₊₁) zugeführten Signale individuell änderbar oder dazu individuelle Antwortsignale an die Schienenabschnitte (Aₙ; Bₙ) abgebbar sind, wobei die Änderung der Signale und/oder die individuellen Antwortsignale von der Messvorrichtung (10ₙ; 10ₙ₊₁) prüfbar und einem entsprechenden Belegungszustand zuordenbar sind.

12. Vorrichtung nach Anspruch 11, **dadurch gekennzeichnet, dass** die Messvorrichtung (10ₙ; 10ₙ₊₁)
a) eine Sendeeinheit (11), die der Erzeugung von Abfragesignalen in Form einer zumindest temporär angelegten Gleichspannung oder in Form einer zumindest temporär angelegten Wechselspannung dient,
b) einen Empfänger (12), der dem kontinuierlichen oder temporären Empfang der Antwortsignale dient, und
c) einen Signalprozessor (SP) aufweist, der der Auswertung der Antwortsignale dient, um gegebenenfalls anhand einer Fourier-Analyse die Amplitude und Frequenzen oder digitale Informationen zu ermitteln.

13. Vorrichtung nach Anspruch 11 oder 12, **dadurch gekennzeichnet, dass** die Antwortmodule (5₁; 5₁₁, 5₁₂) eine oder mehrere Hochfrequenzeinheiten, wie Parallelschwingkreise oder aktive oder passive Transpondermodule enthalten, die direkt oder indirekt induktiv mit den Schienenabschnitten (Aₙ; Bₙ) gekoppelt sind und dass innerhalb eines Sektors (S1, ..., Sz) vorzugsweise zwei Antwortmodule (5₁₁, 5₁₂) in einem Abstand angeordnet sind, der vorzugsweise kleiner ist, als der Abstand der Achsen eines Schienenfahrzeugs (9).

14. Vorrichtung nach einem der Ansprüche 11-13, **dadurch gekennzeichnet, dass** an einem oder beiden Enden des Gleisabschnitts (n) Kopplungspunkte (3_{A1}, 3_{B1}) (3_{Ap}, 3_{Bq}) für die Einkopplung von Abfragesignalen und die Auskopplung von Antwortsignalen, und/oder dass vorzugsweise jeder Sektor (S1, ..., Sz) mit Kopplungspunkten (3_{A1}, 3_{B1}; ... 3_{Ap}, 3_{Bq}) versehen ist, an denen die wenigstens eine Messvorrichtung (10ₙ; 10ₙ₊₁) wahlweise Abfragesignale einkoppeln oder auskoppeln kann.

15. Vorrichtung nach einem der Ansprüche 11-13, **dadurch gekennzeichnet, dass** in wenigstens einem Sektor (S1, ..., Sz) des Gleisabschnitts (n) ein Schalter (63; 64) vorgesehen ist, der wahlweise schliessbar ist, um einen Belegungszustand zu simulieren und die Anlage zu prüfen oder um den Gleisabschnitt (n) zu unterteilen und/oder dass wenigstens einer der Schienenabschnitte (Aₙ) in Segmente unterteilt ist, die durch Bauelemente (4_{A1}, 4_{A2}, ...), welche als Impedanzen dienen, voneinander getrennt sind.

## Claims

1. Method for monitoring track sections (n-1, n, n+1), which are travelled by rail vehicles (9), having two rails (A, B) arranged in parallel, which have mutually insulated rail sections (Aₙ; Bₙ) and which have at least one incoupling point (3_{A1}, 3_{B1}) and at least one outcoupling point (3_{A1}, 3_{B1}), via which at least one measurement device (10ₙ; 10ₙ₊₁) couples inputs interrogation signals into at least one of track sections (n) to be monitored and couples response signals out therefrom, **characterized in that** the interrogation signals are coupled into the at least one incoupling point (3_{A1}, 3_{B1}) and response signals are coupled out of the at least one outcoupling point (3_{A1}, 3_{B1}) and
that the track section (n) is subdivided into one or more sectors (S1, ..., Sz), in each of which at least one response module (5₁; 5₁₁, 5₁₂) is connected to the two rail sections (Aₙ; Bₙ) or is arranged between, which individually changes signals supplied by the measurement device (10ₙ; 10ₙ₊₁) or provides individual response signals related thereto to the rail sections (Aₙ; Bₙ) and that the at least one measurement device (10ₙ; 10ₙ₊₁) examines the change in the signals and/or the individual response signals and assigns the signals to a corresponding occupancy state.

2. Method according to claim 1, **characterized in that** the measurement device (10ₙ; 10ₙ₊₁) comprises a transmitter unit (11), which outputs an interrogation signal in the form of an at least temporarily applied DC voltage or in the form of an at least temporarily applied AC voltage, wherein the interrogation signals is supplied as broadband pulse or as a continuous signal with one or more frequencies or as a signal with changing frequencies.

3. Method according to claim 1 or 2, **characterized in that** the response modules (5₁; 5₁₁, 5₁₂) contain one or more high-frequency units, such as parallel resonant circuits or active or passive transponder modules, which are inductively coupled, directly or indirectly, to the rail sections (Aₙ; Bₙ).

4. Method according to claim 1, 2 or 3, **characterized in that** two response modules (5₁₁, 5₁₂) are arranged within a sector (S1, ..., Sz) at a distance which is preferably smaller than the smallest distance between two axles of a rail vehicle (9) or of a vehicle composition, so that the two response modules (511, 512), when the rail vehicle (9) passes over, deliver signal changes at short time intervals which are used for counting the axles and/or for determining the vehicle speed.

5. Method according to one of the claims 1 - 4, **characterized in that** the analysis of response signals received continuously or after emitting a pulse comprises a frequency analysis, optionally by means of a Fourier transformation and/or an extraction of digital signals corresponding to the response modules (51; 511, 512).

6. Method according to one of the claims 1 - 5, **characterized in that** the response signals are compared with previously determined signal patterns, which correspond to different occupancy states, in order to determine the current, in which none, one or more mutually coupled or separated rail vehicles (9) travel in the track section (n).

7. Method according to claim 6, **characterized in that** the determined analysis data are subjected to a plausibility check, in which the permissibility of the sequence of the sequentially determined signal patterns is examined, and/or **in that** the determined analysis data are subjected to a plausibility check, in which the determined occupancy states are compared with known traffic data and/or timetable data.

8. Method according to one of the claims 1-7, **characterized in that** the coupling in of interrogation signals and the coupling out of response signals is carried out,
a) at the same or different coupling points (3_{A1}, 3_{B1}) of the first and/or second track section (Aₙ; Bₙ); or
b) at different coupling points (3_{A1}, 3_{B1}); (3_{Ap}, 3_{Bq}), which are located at opposite ends of the track section (Aₙ; Bₙ); or
c) at different coupling points (3_{A1}, 3_{B1}; ... 3_{Ap}, 3_{Bq}), which are located at opposite ends of the track section (Aₙ; Bₙ) or there between; or
d) repetitively or selectively at different coupling points (3A1, 3B1; ... 3Ap, 3Bq), which are located at opposite ends of the track section (Aₙ; Bₙ) or there between; or
e) depending on a determined occupancy state, in order to very find this occupancy state or in order to determine the state of rail vehicles, which travel in the track sections (n) coupled or decoupled from one another.

9. Method according to one of the claims 1-8, **characterized in that** in at least one sector (S1, ..., Sz) of the track section (n) a switch (63; 64) is provided, which is being closed for stimulating an occupancy state and for testing the installation or in order to subdivide the track section (n) and to measure the parts separately.

10. Method according to one of the claims 1-9, **characterized in that** based on the information determined, control data are sent to the rail vehicles, in order to control their speed.

11. Device for a method according to claim 1 for monitoring track sections (n-1, n, n+1), which are travelled by rail vehicles (9), having two rails (A, B) arranged in parallel, which have mutually insulated rail sections (Aₙ; Bₙ) and which have at least one incoupling point (3_{A1}, 3_{B1}) and at least one outcoupling point (3_{A1}, 3_{B1}), via which from at least one measurement device (10ₙ; 10ₙ₊₁) interrogation signals are coupleable into at least one of track sections (n) to be monitored and response signals are coupleable out therefrom, **characterized in that** the interrogation signals are coupleable into the at least one incoupling point (3_{A1}, 3_{B1}) and response signals are coupleable out of the at least one outcoupling point (3_{A1}, 3_{B1}) and that that the track section (n) is subdivided into one or more sectors (S1, ..., Sz), in each of which at least one response module (5₁; 5₁₁, 5₁₂) is connected to the two rail sections (Aₙ; Bₙ) or is arranged between, with which the signals supplied by the measurement device (10ₙ; 10ₙ₊₁) are individually changeable or for which individual response signals are deliverable to the rail sections (Aₙ; Bₙ), whereby the change of the signals and/or the individual response signals can be examined by the measurement device (10ₙ; 10ₙ₊₁) and can be assigned to a corresponding occupancy state.

12. Device according to claim 11, **characterized in that** the measurement device (10ₙ; 10ₙ₊₁) comprises
a) a transmitter unit (11), which serves for generating interrogation signals in the form of an at least temporarily applied DC voltage or in the form of an at least temporarily applied AC voltage,
b) a receiver unit (12), which serves for continuously or temporarily receiving the response signals, and
c) a signal processor (SP), which serves for evaluating the response signals, in order to determine, if appropriate by Fourier analysis, the amplitude and the frequencies or digital information.

13. Device according to claim 11 or 12, **characterized in that** the response modules (5₁; 5₁₁, 5₁₂) contain one or more high-frequency units, such as parallel resonant circuits or active or passive transponder modules, which are inductively coupled, directly or indirectly, to the rail sections (Aₙ; Bₙ) and that within one sector (S1, ..., Sz) preferably two response modules (5₁₁, 5₁₂) are arranged in a distance, that is preferably smaller than the distance between the axles of a radio vehicle (9).

14. Device according to one of the claims 11-13, **characterized in that** at one or both ends of the track section (n) coupling points (3_{A1}, 3_{B1}); (3_{Ap}, 3_{Bq}) for the coupling in of interrogation signals and the coupling out of response signals, and/or that preferably each sector (S1, ..., Sz) is provided with coupling points (3_{A1}, 3_{B1}; ... 3_{Ap}, 3_{Bq}), in which the at least one measurement device (10ₙ; 10ₙ₊₁) can selectively couple interrogation signals in or out.

15. Device according to one of the claims 11-13, **characterized in that** in the at least one sector (S1, ..., Sz) of the track section (n) a switch (63; 64) is provided, which is selectively closable for stimulating an occupancy state and for testing the installation or in order to subdivide the track section (n) and/or that at least one of the rail sections (Aₙ) is subdivided in segments, which are separated from one another by components (4_{A1}, 4_{A2}, ...), which serve as impedances.

## Revendications

1. Procédé de surveillance de sections de voie (n-1, n, n+1), parcourues par des véhicules ferroviaires (9), comportant deux rails (A, B) disposés en parallèle, qui présentent des sections de rail (Aₙ; Bₙ) mutuellement isolées et qui présentent au moins un point d'accouplement (3_{A1}, 3_{B1}) et au moins un point de déccouplement (3_{A1}, 3_{B1}), par lequel au moins un dispositif de mesure (10ₙ; 10ₙ₊₁) introduit des signaux d'interrogation dans au moins un des sections de voie (n) à surveiller et découple signaux de réponse sortant de celles-ci, **caractérisé en ce que** les signaux d'interrogation sont accouplés dans le au moins un point d'accouplement (3_{A1}, 3_{B1}) et signaux de réponse sont découplés du au moins un point de déccouplement (3_{A1}, 3_{B1}) et
**en ce que** le section de voie (n) est subdivisé en un ou plusieurs secteurs (S1, ..., Sz), dans chacun desquels au moins un module de réponse (5₁; 5₁₁, 5₁₂) est relié aux deux sections de rail (Aₙ; Bₙ) ou est disposé entre eux, qui modifie individuellement les signaux fournis par le dispositif de mesure (10ₙ; 10ₙ₊₁) ou fournit des signaux de réponse individuels relatifs aux sections de rail (Aₙ; Bₙ) et **en ce que** l'au moins un dispositif de mesure (10ₙ; 10ₙ₊₁) examine la variation des signaux et/ou les signaux de réponse individuels et affecte les signaux à un état d'occupation correspondant.

2. Procédé selon la revendication 1, **caractérisé en ce que** le dispositif de mesure (10ₙ; 10ₙ₊₁) comporte une unité émettrice (11), qui délivre un signal d'interrogation sous la forme d'une tension continue appliquée au moins temporairement ou sous la forme d'une tension alternative appliquée au moins temporairement, les signaux d'interrogation étant délivrés sous forme d'une impulsion large bande ou d'un signal continu à une ou plusieurs fréquences ou sous forme d'un signal à fréquence variable.

3. Procédé selon la revendication 1 ou 2, **caractérisé en ce que** les modules de réponse (5₁; 5₁₁, 5₁₂) contiennent une ou plusieurs unités haute fréquence, telles que des circuits résonants parallèles ou des modules transpondeurs actifs ou passifs, qui sont directement ou indirectement couplés par induction aux sections de rail (Aₙ; Bₙ).

4. Procédé selon la revendication 1, 2 ou 3, **caractérisé en ce que** deux modules de réponse (511, 512) sont disposés dans un secteur (S1, ..., Sz) à une distance de préférence inférieure à la plus petite distance entre deux essieux d'un véhicule ferroviaire (9) ou d'une composition de véhicule, de sorte que les deux modules de réponse (5₁₁, 5₁₂), lorsque le véhicule ferroviaire (9) passe, fournissent, à intervalles brefs, des modifications de signal, qui sont utilisées pour compter les essieux et/ou pour déterminer la vitesse du véhicule.

5. Procédé selon un des revendications 1 - 4, **caractérisé en ce que** l'analyse des signaux de réponse reçus en continu ou après émission d'une impulsion comprend une analyse de fréquence, éventuellement au moyen d'une transformation de Fourier et/ou une extraction de signaux numériques correspondant aux modules de réponse (5₁; 5₁₁, 5₁₂).

6. Procédé selon un des revendications 1 - 5, **caractérisé en ce que** les signaux de réponse sont comparés à des modèles de signaux préalablement déterminés, qui correspondent à des états d'occupation différents, afin de déterminer l'état d'occupation actuel dans lequel aucun, un ou plusieurs véhicules ferroviaires (9), couplés les uns aux autres ou séparés les uns des autres, circulent dans la section de voie (n).

7. Procédé selon la revendication 6, **caractérisé en ce que** les données d'analyse déterminées sont soumises à un contrôle de plausibilité, dans lequel la validité de la séquence des motifs de signaux déterminés séquentiellement est vérifiée, et/ou **en ce que** les données d'analyse déterminées sont soumises à un contrôle de plausibilité, dans lequel les états d'occupation déterminés sont comparés aux données de trafic connues et/ou aux données d'horaires.

8. Procédé selon un des revendications 1-7, **caractérisé en ce que** l'accouplement de signaux d'interrogation et le déccouplement de signaux de réponse est effectuée,
a) à des points d'accouplement (3_{A1}, 3_{B1}) identiques ou différents du premier et/ou du deuxième section de rail (Aₙ; Bₙ); ou
b) à différents points d'accouplement (3_{A1}, 3_{B1}); (3_{Ap}, 3_{Bq}), situés aux extrémités opposées de ladite section de rail (Aₙ; Bₙ); ou
c) à différents points d'accouplement (3_{A1}, 3_{B1}; ... 3_{Ap}, 3_{Bq}), situés à ou entre des extrémités opposées de ladite rail (Aₙ; Bₙ); ou
d) de manière répétitive ou sélective à différents points d'accouplement (3A1, 3B1; ... 3Ap, 3Bq), situés à ou entre des extrémités opposées de ladite section de rail (An; Bn); ou
e) en fonction d'un état d'occupation déterminé, afin de trouver cet état d'occupation ou de déterminer l'état des véhicules ferroviaires qui circulent dans les sections de voie (n) couplées ou découplées les unes des autres.

9. Procédé selon un des revendications 1-8, **caractérisé en ce qu'**un interrupteur (63 ; 64) est prévu dans au moins un secteur (S1, ..., Sz) du section de voie (n), qui est fermé pour simuler un état d'occupation et pour tester l'installation ou pour subdiviser le section de voie (n) et pour mesurer les pièces séparément.

10. Procédé selon un des revendications 1-9, **caractérisé en ce que** sur la base des informations obtenues, des données de commande sont envoyées aux véhicules ferroviaires pour contrôler leur vitesse.

11. Dispositif pour un procédé selon la revendication 1 pour la surveillance de sections de voie (n-1, n, n+1) parcourues par des véhicules ferroviaires (9), comportant deux rails (A, B) disposés en parallèle, qui présentent des sections de rail (Aₙ; Bₙ) mutuellement isolées et qui présentent au moins un point d'accouplement (3_{A1}, 3_{B1}) et au moins un point de déccouplement (3_{A1}, 3_{B1}), par lequel d'au moins un dispositif de mesure (10ₙ; 10ₙ₊₁) des signaux d'interrogation peuvent être couplés dans au moins l'un des sections de voie (n) à surveiller et des signaux de réponse peuvent être découplés à partir de celles-ci, **caractérisé en ce que** les signaux d'interrogation peuvent être couplés dans le au moins un point d'accouplement (3_{A1}, 3_{B1}) et les signaux de réponse peuvent être découplés à partir du au moins point de déccouplement (3_{A1}, 3_{B1}) et que la section de voie (n) est subdivisée en un ou plusieurs secteurs (S1, ..., Sz), dans chacun desquels au moins un module de réponse (5₁; 5₁₁, 5₁₂) est connecté à ou entre les deux sections de rail (Aₙ; Bₙ), au moyen duquel les signaux fournis par le dispositif de mesure dispositif de mesure (10ₙ; 10ₙ₊₁) peuvent être modifiés individuellement ou des correspondant signaux de réponse individuels peuvent être délivrés aux sections de rail (Aₙ; Bₙ), le modification des signaux et/ou les signaux de réponse individuels pouvant être examinés par le dispositif de mesure (10n ; 10n+1) et pouvant être affectés à un état d'occupation correspondant.

12. Dispositif selon la revendication 11, **caractérisé en ce que** die dispositif de mesure (10ₙ; 10ₙ₊₁) comprend
a) une unité émettrice (11), qui sert à générer des signaux d'interrogation sous la forme d'une tension continue appliquée au moins temporairement ou d'une tension alternative appliquée au moins temporairement,
b) une unité de réception (12), qui sert à recevoir en continu ou temporairement les signaux de réponse, et
c) un processeur de signaux (SP), qui sert à évaluer les signaux de réponse, afin de déterminer, le cas échéant par analyse de Fourier, l'amplitude et les fréquences ou informations numériques.

13. Dispositif selon la revendication 11 ou 12, **caractérisé en ce que** les modules de réponse (5₁; 5₁₁, 5₁₂) contiennent une ou plusieurs unités à haute fréquence, telles que des circuits résonants parallèles ou des modules transpondeurs actifs ou passifs, qui sont couplés par induction, directement ou indirectement, aux sections de rail (Aₙ; Bₙ) et que dans un secteur (S1, ..., Sz), de préférence deux modules de réponse (5₁₁, 5₁₂) sont disposés à une distance, de préférence inférieure à la distance entre les essieux d'un véhicule ferroviaire (9).

14. Dispositif selon un des revendications 11-13, **caractérisé en ce qu'**à une extrémité ou aux deux extrémités du section de voie (n) des points d'accouplement (3_{A1}, 3_{B1}); (3_{Ap}, 3_{Bq}) pour accoupler des signaux d'interrogation et désaccoupler des signaux de réponse et/ou **en ce que** de préférence chaque secteur (S1, ..., Sz) pourvu de points d'accouplement (3_{A1}, 3_{B1}; ... 3_{Ap}, 3_{Bq}), auxquels l'au moins un dispositif de mesure (10ₙ; 10ₙ₊₁) peut sélectivement accoupler ou découpler des signaux d'interrogation.

15. Dispositif selon un des revendications 11-13, **caractérisé en ce qu'**un interrupteur (63 ; 64) est prévu dans au moins un secteur (S1, ..., Sz) du section de voie (n), qui peut être fermé sélectivement pour simuler un état occupé et pour examiner l'installation ou pour subdiviser le section de voie (n) et/ou qu'au moins un des sections de rail (Aₙ) est divisé en segments séparés entre eux par des composants (4_{A1}, 4_{A2}, ...) qui agissent comme impédances.
